# EUROPÄISCHE PATENTSCHRIFT

(11) **EP 3 929 385 B1**
(45) Veröffentlichungstag und Bekanntmachung des Hinweises auf die Patenterteilung: **10.01.2024**
(21) Anmeldenummer: 21174981.7
(22) Anmeldetag: 20.05.2021
(51) Int. Cl.: E05D 15/56

(54) **LAUFWAGEN FÜR EINE SCHIEBETÜR**
CARRIAGE FOR A SLIDING DOOR
CHARIOT POUR UNE PORTE COULISSANTE

(30) Priorität: 23.06.2020 DE 102020116461
(43) Veröffentlichungstag der Anmeldung: 29.12.2021
(73) Patentinhaber: HAUTAU GmbH, 31691 Helpsen (DE)
(72) Erfinder: LISS, Constantin, 32469 Petershagen (DE)
(74) Vertreter: Dantz, Jan Henning

(56) Entgegenhaltungen:
- EP-A1- 2 712 993
- EP-A2- 1 298 272
- EP-B1- 2 712 994
- EP-B1- 3 064 683
- KR-A- 20050 007 212

## Beschreibung

Die vorliegende Erfindung betrifft einen Laufwagen für eine Hebe-Schiebetür, mit einem Rollenhalter, an dem mindestens eine Rolle drehbar gelagert ist, die entlang einer Laufschiene verfahrbar ist, einem Stützteil, an dem ein Türflügel abstützbar und fixierbar ist, einer Hubvorrichtung zum Anheben und Absenken des Stützteils relativ zu dem Rollenhalter, wobei die Hubvorrichtung eine an dem Stützteil ausgebildete Kurvenführung und ein in der Kurvenführung bewegbares Führungsteil umfasst und das Führungsteil an dem Rollenhalter fixiert ist, und einer Eckumlenkung mit einem drehbar gelagerten Glockenwinkel, der über eine Treibstange bewegbar ist, wobei an dem Glockenwinkel mindestens ein leistenförmiges Steuerelement gelenkig gelagert ist, das mit der Hubvorrichtung verbunden ist.

KR 10 2005 0007212 offenbart einen Laufwagen für eine Hebe-Schiebetür, bei dem ein Stützteil relativ zu einem Rollenhalter anhebbar und absenkbar ist. Zum Antrieb der Hubvorrichtung ist ein leistenförmiges Steuerelement mit einem Glockenwinkel verbunden. Eine ähnliche Antriebsmechanik für einen Laufwagen zeigt auch EP 1 298 272.

Die beiden Dokumenten EP 2 712 993 und EP 2 712 994 zeigen weitere Ausgestaltungen von Hebe-Schiebetüren mit einer Hubvorrichtung an einem verfahrbaren Laufwagen.

Die EP 3 064 683 B1 offenbart eine Laufwagenanordnung für eine Hebe-Schiebetür, bei der ein Stützteil über eine Hubvorrichtung relativ zu einem Rollenhalter mit Laufrollen bewegbar ist. Hierfür ist in dem Stützteil eine Kurvenführung ausgebildet, die von einem Bolzen durchgriffen ist, der über ein Steuerelement bewegbar ist, das über ein Kettenglied mit einer Eckumlenkung verbunden ist. Die Eckumlenkung kann mit dem Glockenwinkel über eine Treibstange gedreht werden, so dass dann über das Kettenglied und das Steuerelement der Rollenhalter relativ zu dem Stützteil bewegt wird. Dieser kompakte Aufbau hat sich an sich bewährt, allerdings erfordert die Antriebsmechanik eine Vielzahl von Bauteilen, was aufwändig in der Montage ist und zu Reibungsverlusten bei der Betätigung führt.

Eine ähnliche Antriebsmechanik zeigt die DE 10 2020 111 221, wobei hier das Steuerelement mit einem Rollenhalter eines ersten Laufwagens verbunden ist, der über eine Verbindungsstange mit einem Rollenhalter eines zweiten Laufwagens gekoppelt ist, um die Stützteile an den beiden Laufwägen anzuheben oder abzusenken.

Es ist daher Aufgabe der vorliegenden Erfindung, einen Laufwagen für eine Hebe-Schiebetür zu schaffen, bei dem die Antriebsmechanik für die Hubvorrichtung einfach aufgebaut ist und die Bedienkräfte beim Bewegen des Betätigungsgetriebes reduziert sind.

Diese Aufgabe wird mit einem Laufwagen mit den Merkmalen des Anspruches 1 gelöst.

Bei dem erfindungsgemäßen Laufwagen wird eine Hubvorrichtung zum Anheben und Absenken des Stützteils relativ zu dem Rollenhalter über eine Eckumlenkung mit einem drehbare gelagerten Glockenwinkel angetrieben, der über eine Treibstange bewegbar ist, wobei an dem Glockenwinkel mindestens ein leistenförmiges Steuerelement gelenkig gelagert ist, das mit der Hubvorrichtung verbunden ist. Dadurch ist das leistenförmige Steuerelement unmittelbar gelenkig mit dem Glockenwinkel verbunden, so dass kein Zwischenglied vorhanden ist, was die Anzahl der Bauteile reduziert. Zudem können die Bedienkräfte reduziert werden, da der Anlenkpunkt des Steuerelementes optimiert gestaltet werden kann, um eine homogene Hebebewegung bei einer Betätigung der Hubvorrichtung zu erreichen.

Vorzugsweise ist das mindestens eine Steuerelement gelenkig mit der Hubvorrichtung verbunden, so dass das Steuerelement bei einem Drehen des Glockenwinkels verschwenkt werden kann.

Für einen kompakten Aufbau der Hubvorrichtung ist erfindungsgemäß an dem Stützteil eine Kurvenführung vorgesehen, an der ein Führungsteil bewegbar angeordnet ist. Das Führungsteil ist dabei an dem Rollenhalter fixiert, so dass über das mindestens eine leistenförmige Steuerelement das Führungsteil zusammen mit dem Rollenhalter bewegbar ist. Das Führungsteil ist vorzugsweise als Bolzen ausgebildet, der den Rollenhalter und die Kurvenführung durchgreift und an den von dem Rollenhalter hervorstehenden Enden jeweils mit einem Steuerelement verbunden ist. Vorzugsweise sind somit zwei leistenförmige Steuerelemente vorgesehen, die an gegenüberliegenden Seiten mit dem Führungsteil verbunden sind, so dass eine im Wesentlichen symmetrische Krafteinleitung in das Führungsteil gewährleistet wird. Das Führungsteil kann dabei als drehbarer Bolzen ausgebildet sein, so dass die beiden leistenförmigen Steuerelemente zusammen mit dem Bolzen oder um den Bolzen gedreht werden können.

Jedes leistenförmige Steuerelement ist vorzugsweise einteilig ausgebildet, insbesondere aus einem gebogenen Metallblech oder einem Kunststoff.

Der Glockenwinkel ist vorzugsweise an dem Stützteil drehbar gelagert, wobei zur Ausbildung einer Drehachse vorzugsweise zwei Laschen an dem Stützteil umgebogen sind, und ein Abschnitt des Glockenwinkels zwischen die zwei Laschen eingreift.

In einer weiteren Ausgestaltung weist jedes leistenförmige Steuerelement eine Stufe auf, so dass das an dem Glockenwinkel angelenkte Ende des Steuerelementes in einer anderen Ebene angeordnet ist als das an dem Rollenhalter angeordnete Ende des Steuerelementes. Vorzugsweise sind die beiden Enden der beiden Steuerelemente an dem Glockenwinkel in einem geringeren Abstand angeordnet als die beiden Enden des Steuerelementes an dem Rollenhalter, so dass ein kompakter Aufbau im Bereich der Eckumlenkung vorhanden ist.

Um eine geringe Einbaubreite zu besitzen, weist erfindungsgemäß das mindestens eine leistenförmige Steuerelement eine Öffnung, Aussparung oder Aufnahme auf, in die ein Ende einer Achse zur drehbaren Lagerung einer Rolle an dem Rollenhalter aufgenommen ist. Vorzugsweise umfasst der Rollenhalter zwei drehbar gelagerte Rollen, wobei die Rolle auf der zur Eckumlenkung gewandten Seite an einer Achse drehbar gelagert ist, die in die Öffnung, Aussparung oder Aufnahme eingreift.

Die Erfindung wird nachfolgend anhand eines Ausführungsbeispiels mit Bezug auf die beigefügten Zeichnungen näher erläutert. Es zeigen:
Figur 1 eine Ansicht eines erfindungsgemäßen Laufwagens in einer abgesenkten Position;
Figur 2 eine Ansicht des Laufwagens der Figur 2 mit einem angehobenen Stützteil, und
Figuren 3A und 3B zwei Detailansichten des Laufwagens der Figur 1.

Ein Laufwagen 1 für eine Hebe-Schiebetür umfasst einen Rollenhalter 2, der zwei beabstandete Stege umfasst, zwischen denen zwei Rollen 3 angeordnet sind, die jeweils an einer Achse 9 gehalten sind. An dem Rollenhalter 2 ist ein Stützteil 5 vorgesehen, an dem ein Türflügel abgestützt und fixiert werden kann. Das Stützteil 5 ist über eine Hubvorrichtung 6 anhebbar und absenkbar, wobei in Figur 1 die abgesenkte Position des Stützteils 5 gezeigt ist, bei der das Stützteil 5 auf einer Laufschiene 4 oder einem Boden aufliegt, und in Figur 2 eine angehobene Position des Stützteils 5 gezeigt ist, in der der Laufwagen mit den Rollen 3 entlang der Laufschiene 4 verfahrbar ist. Das Stützteil 5 weist eine Kurvenführung 8 auf, die als Schlitz ausgebildet ist, der geneigt zur Horizontalen ausgerichtet ist. In der Kurvenführung 8 befindet sich ein Führungsteil 7 in Form eines Bolzens, der die Kurvenführung 8 und den Rollenhalter 2 durchgreift. Die beiden hervorstehenden Enden des Führungsteils 7 sind mit einem leistenförmigen Steuerelement 18 verbunden.

Zur Betätigung der Hubvorrichtung ist eine Eckumlenkung 10 vorgesehen, die einen drehbar gelagerten Glockenwinkel 11 aufweist. Der Glockenwinkel 11 ist als Drehteil ausgebildet, das um eine Drehachse 12 drehbar ist und zwei beabstandete Anlenkpunkte 16 und 17 umfasst. Ein erster Anlenkpunkt 16 ist gelenkig mit einer Treibstange 13 verbunden, die über ein Betätigungsgetriebe bewegbar ist, wie dies in der EP 3 064 683 B1 gezeigt ist. Der zweite Anlenkpunkt 17 ist des Glockenwinkels 11 ist mit einem Ende 21 des leistenförmigen Steuerelementes 18 gelenkig verbunden.

Integral mit dem Stützteil 5 sind zwei umgebogene Laschen 14 vorgesehen, die die Drehachse 12 für den Glockenwinkel 11 halten. Das Stützteil 5 ist winkelförmig ausgebildet und umfasst einen vertikal nach oben ragenden Steg 15, der an einem vertikalen Rahmenholm eines Türflügels festlegbar ist.

Das leistenförmige Steuerelement 18 kann einteilig aus einem gebogenen Metallblech oder aus Kunststoff hergestellt sein und umfasst auf dem zum Glockenwinkel 11 abgewandten Ende 22 einen plattenförmigen Abschnitt, der endseitig mit dem Führungsteil 7 verbunden ist. Zwischen dem Ende 22 und dem Ende 21 ist eine Stufe 20 vorgesehen, die geneigt zu den beiden Enden 21 und 22 ausgerichtet ist, so dass die Enden 21 und 22 in unterschiedlichen Ebenen angeordnet sind.

Der Rollenhalter 2 ist über ein Kupplungselement 23 mit einer Verbindungsstange verbindbar, um einen zweiten Laufwagen mit dem dargestellten Laufwagen zu verbinden, wie dies in der DE 10 2020 111 221 offenbart ist.

An dem Rollenhalter 2 ist ferner auf der zum Boden gewandten Seite eine Dichtung oder Bürste 24 vorgesehen, um Verunreinigungen von der Laufschiene 4 bei einem Verfahren des Laufwagens 1 in Schließrichtung zu entfernen.

Zum Anheben des Stützteils 5 kann über die Treibstange 13 der Glockenwinkel 11 um die Drehachse 12 gedreht werden, so dass das leistenförmige Steuerelement 18 bewegt wird, so dass das Führungsteil 7 entlang der Kurvenführung 8 verschoben wird, was das Stützteil 5 relativ zu dem Rollenhalter 2 anhebt. Bei der Hubbewegung verschwenkt das leistenförmige Steuerelement 18 um die Achse des Führungsteils 7.

In dem Steuerelement 18 ist ferner eine Öffnung 19 ausgespart, in der ein Ende der Achse 9 zur Lagerung der Rolle 3 aufgenommen ist. Durch die Öffnung 19 kann die Baubreite des Laufwagens 1 geringgehalten werden.

In den Figuren 3A und 3B ist der Laufwagen in einer Unteransicht und im Schnitt gezeigt. Es ist erkennbar, dass an gegenüberliegenden Seiten des aus zwei Stegen gebildeten Rollenhalters 2 jeweils ein leistenförmiges Steuerelement 18 angeordnet ist, die den Rollenhalter 2 umgreifen. Die beiden Steuerelemente 18 bilden beabstandet von dem Rollenhalter 2 eine Stufe 20 aus, so dass die Enden 21 der beiden Steuerelemente 18 näher zueinander angeordnet sind als die Enden 22 um den Rollenhalter 2. Die beiden Enden 21 sind über den Anlenkpunkt 17 gelenkig mit dem Glockenwinkel 11 verbunden, der im Wesentlichen T-förmig ausgebildet ist.

In Figur 3B ist der Bereich des Führungsteils 7 im Schnitt gezeigt, das die Kurvenführung an dem Stützteil 5 und die beiden Stege des Rollenhalters 2 durchgreift, wobei die hervorstehenden Enden des Führungsteils 7 mit jeweils einem leistenförmigen Steuerelement 18 verbunden sind.

### Bezugszeichenliste

- 1: Laufwagen
- 2: Rollenhalter
- 3: Rolle
- 4: Laufschiene
- 5: Stützteil
- 6: Hubvorrichtung
- 7: Führungsteil
- 8: Kurvenführung
- 9: Achse
- 10: Eckumlenkung
- 11: Glockenwinkel
- 12: Drehachse
- 13: Treibstange
- 14: Lasche
- 15: Steg
- 16: Anlenkpunkt
- 17: Anlenkpunkt
- 18: Steuerelement
- 19: Öffnung
- 20: Stufe
- 21: Ende
- 22: Ende
- 23: Kupplungselement
- 24: Bürste

## Patentansprüche

1. Laufwagen (1) für eine Hebe-Schiebetür, mit:
- einem Rollenhalter (2), an dem mindestens eine Rolle (3) drehbar gelagert ist, die entlang einer Laufschiene (4) verfahrbar ist;
- einem Stützteil (5), an dem ein Türflügel abstützbar und fixierbar ist;
- einer Hubvorrichtung (6) zum Anheben und Absenken des Stützteils (5) relativ zu dem Rollenhalter (2), wobei die Hubvorrichtung (6) eine an dem Stützteil (5) ausgebildete Kurvenführung (8) und ein in der Kurvenführung (8) bewegbares Führungsteil (7) umfasst und das Führungsteil (7) an dem Rollenhalter (2) fixiert ist, und
- einer Eckumlenkung (10) mit einem drehbar gelagerten Glockenwinkel (11), der über eine Treibstange (13) bewegbar ist,
wobei an dem Glockenwinkel (11) mindestens ein leistenförmiges Steuerelement (18) gelenkig gelagert ist, das mit der Hubvorrichtung (6) verbunden ist **dadurch gekennzeichnet, dass** an dem mindestens einen leistenförmigen Steuerelement (18) eine Öffnung (19), Aussparung oder Aufnahme ausgebildet ist, in die ein Ende einer Achse (9) zur drehbaren Lagerung einer Rolle (3) an dem Rollenhalter (2) aufgenommen ist.

2. Laufwagen nach Anspruch 1, **dadurch gekennzeichnet, dass** das mindestens eine leistenförmige Steuerelement (18) gelenkig mit der Hubvorrichtung (6) verbunden ist.

3. Laufwagen nach Anspruch 1 oder 2, **dadurch gekennzeichnet, dass** das Führungsteil (7) als Bolzen ausgebildet ist, der den Rollenhalter (2) und die Kurvenführung (8) durchgreift und an den vom Rollenhalter (2) hervorstehenden Enden jeweils mit einem Steuerelement (18) verbunden ist.

4. Laufwagen nach einem der vorhergehenden Ansprüche, **dadurch gekennzeichnet, dass** zwei leistenförmige Steuerelemente (18) vorgesehen sind, zwischen denen ein Abschnitt des Rollenhalters (2) angeordnet ist.

5. Laufwagen nach einem der vorhergehenden Ansprüche, **dadurch gekennzeichnet, dass** jedes leistenförmige Steuerelement (18) einteilig ausgebildet ist.

6. Laufwagen nach einem der vorhergehenden Ansprüche, **dadurch gekennzeichnet, dass** der Glockenwinkel (11) an dem Stützteil (5) drehbar gelagert ist.

7. Laufwagen nach einem der vorhergehenden Ansprüche, **dadurch gekennzeichnet, dass** jedes leistenförmige Steuerelement (18) eine Stufe (20) aufweist, so dass das am Glockenwinkel (11) angelenkte Ende (21) in einer anderen Ebene angeordnet ist als das an dem Rollenhalter (2) angeordnete Ende (22) des Steuerelementes (18).

## Claims

1. Carriage (1) for a lift-and-slide door, having:
- a roller holder (2), on which at least one roller (3) is rotatably mounted, which can be moved along a running rail (4);
- a support part (5) on which a door leaf can be supported and fixed;
- a lifting device (6) for raising and lowering the support part (5) relative to the roller holder (2), wherein the lifting device (6) comprises a cam guide (8) formed on the support part (5) and a guide part (7) movable in the cam guide (8), and the guide part (7) is fixed to the roller holder (2), and
- a corner deflection (10) having a rotatably mounted bell angle (11), which is movable via a drive rod (13),
wherein at least one strip-shaped control element (18), which is connected to the lifting device (6), is mounted in an articulated manner on the bell angle (11),
**characterized in that** an opening (19), recess or receptacle is formed on the at least one strip-shaped control element (18), into which an end of an axle (9) for rotatably mounting a roller (3) on the roller holder (2) is accommodated.

2. Carriage according to claim 1, **characterized in that** the at least one strip-shaped control element (18) is connected in an articulated manner to the lifting device (6).

3. Carriage according to claim 1 or 2, **characterized in that** the guide part (7) is designed as a bolt which engages through the roller holder (2) and the cam guide (8) and is connected to a control element (18) at each of the ends projecting from the roller holder (2).

4. Carriage according to one of the preceding claims, **characterized in that** two strip-shaped control elements (18) are provided, between which a section of the roller holder (2) is arranged.

5. Carriage according to one of the preceding claims, **characterized in that** each strip-shaped control element (18) is designed in one piece.

6. Carriage according to one of the preceding claims, **characterized in that** the bell angle (11) is rotatably mounted on the support part (5).

7. Carriage according to one of the preceding claims, **characterized in that** each strip-shaped control element (18) has a step (20), so that the end (21) articulated on the bell angle (11) is arranged in a different plane than the end (22) of the control element (18) arranged on the roller holder (2).

## Revendications

1. Chariot (1) pour une porte levante-coulissante, avec
- un support de galets (2) sur lequel au moins un galet (3) pouvant se déplacer le long d'un rail de roulement (4) est supporté avec possibilité de rotation ;
- une partie d'appui (5) sur laquelle un vantail de porte peut être appuyé et fixé ;
- un dispositif de levage (6) pour soulever et abaisser la partie d'appui (5) par rapport au support de galets (2), le dispositif de levage (6) comprenant une courbe de guidage (8) formée sur la partie d'appui (5) et une partie de guidage (7) mobile dans la courbe de guidage (8) et la partie de guidage (7) étant fixée sur le support de galets (2), et
- un renvoi d'angle (10) avec un sabot (11) supporté avec possibilité de rotation, qui peut être déplacé par une tringle (13),
dans lequel au moins un élément d'actionnement (18) en forme de bandeau, relié au dispositif de levage (6), est supporté de façon articulée sur le sabot (11), **caractérisé en ce qu'**une ouverture (19), une découpe ou un réceptacle, dans lequel une extrémité d'un axe (9) servant à l'appui rotatif d'un galet (3) sur le support de galets (2) est logée, est formé sur l'au moins un élément d'actionnement (18) en forme de bandeau.

2. Chariot selon la revendication 1, **caractérisé en ce que** l'au moins un élément d'actionnement (18) en forme de bandeau est articulé avec le dispositif de levage (6).

3. Chariot selon la revendication 1 ou 2, **caractérisé en ce que** la partie de guidage (7) est conformée comme un boulon qui traverse le support de galets (2) et la courbe de guidage (8) et qui est relié à un élément d'actionnement (18) aux extrémités dépassant du support de galets (2).

4. Chariot selon l'une des revendications précédentes, **caractérisé en ce que** sont prévus deux éléments d'actionnement (18) en forme de bandeau, entre lesquels une partie du support de galets (2) est disposée.

5. Chariot selon l'une des revendications précédentes, **caractérisé en ce que** chaque élément d'actionnement (18) en forme de bandeau est construit d'une pièce.

6. Chariot selon l'une des revendications précédentes, **caractérisé en ce que** le sabot (11) est supporté avec possibilité de rotation sur la partie d'appui (5).

7. Chariot selon l'une des revendications précédentes, **caractérisé en ce que** chaque élément d'actionnement (18) en forme de bandeau présente un gradin (20), de sorte que l'extrémité (21) articulée sur le sabot (11) est disposée dans un autre plan que l'extrémité (22) de l'élément d'actionnement (18) disposée sur le support de galets (2).
